# EUROPÄISCHE PATENTSCHRIFT

(11) **EP 0 549 918 B1**
(45) Veröffentlichungstag und Bekanntmachung des Hinweises auf die Patenterteilung: **27.03.1996**
(21) Anmeldenummer: 92120785.8
(22) Anmeldetag: 05.12.1992
(51) Int. Cl.: C10G 33/04

(54) **Erdölemulsionsspalter auf der Basis eines Alkoxilats und Verfahren zur Herstellung dieses Alkoxilats**
Demulsifier based on an alkoxylate and process for the preparation of the alkoxylate
Démulsifiant basé sur un alkoxylat et procédé de préparation de cet alkoxytat

(30) Priorität: 21.12.1991 DE 4142579
(43) Veröffentlichungstag der Anmeldung: 07.07.1993
(73) Patentinhaber: BASF Aktiengesellschaft, D-67063 Ludwigshafen (DE)
(72) Erfinder: Elfers, Guenther, W-6943 Birkenau (DE); Sager, Wilfried, Dr., W-6704 Mutterstadt (DE); Vogel, Hans-Henning, Dr., W-6710 Frankenthal (DE); Oppenlaender, Knut, Dr., W-6700 Ludwigshafen (DE)

(56) Entgegenhaltungen:
- EP-A- 0 055 434
- EP-A- 0 097 897
- EP-A- 0 147 743
- EP-A- 0 174 399
- EP-A- 0 246 582
- US-A- 3 907 701

## Beschreibung

Die vorliegende Erfindung betrifft Erdölemulsionsspalter, enthaltend ein Alkoxilat eines Alkylphenol-Formaldehydharzes, eines Alkohols, eines Bisphenols oder eines Amins sowie ein Verfahren zur Herstellung der Alkoxilate unter Verwendung eines speziellen Katalysators.

Bei der Förderung von Rohölen wird mit zunehmender Ausbeutung der Lagerstätten ein steigender Anteil an Wasser mitgefördert. In den Rohölen enthaltene, oberflächenaktive Substanzen emulgieren den größten Teil des Wassers, wobei sich stabile Wasser-in-Öl-Emulsionen bilden. Das emulgierte Wasser kann einen Anteil von 0,1 bis über 50 Gew.-% der Gesamtemulsion ausmachen. Im Emulsionswasser können Salze gelöst sein, die bei der Weiterverarbeitung des Rohöls in der Raffinerie zu Korrosionsproblemen führen. Das Emulsionswasser muß deshalb vor dem Transport abgetrennt bzw. unter eine akzeptable Konzentration gesenkt werden. Dies erfolgt meist durch den Zusatz sogenannter Erdölemulsionsspalter, wobei eine Erwärmung des Rohöls die Auftrennung erleichtert und beschleunigt.

Die Rohöle unterscheiden sich je nach ihrer Provenienz stark in ihrer Zusammensetzung. Die in den Rohölen enthaltenen, natürlichen Emulgatoren besitzen zudem einen komplizierten chemischen Aufbau, so daß zur Überwindung ihrer Wirkung selektiv Erdölemulsionsspalter (Demulgatoren) enwickelt werden müssen. Durch die Erschließung neuer Rohölfelder sowie durch geänderte Förderbedingungen bei älteren Feldern werden ständig neue Demulgatoren benötigt, die eine schnellere Auftrennung in Wasser und Öl sowie möglichst niedrige Restwasser- und Restsalzmengen bewirken.

Die am häufigsten angewendeten Demulgatoren sind Ethylenoxid/Propylenoxid-Blockcopolymere, alkoxilierte Alkylphenyl-Formaldehyd-Harze, wie sie z.B. in der DE-PS 27 19 978 beschrieben sind, alkoxilierte Polyamine (s. z.B. US 3 907 701 und DE-OS 24 35 713) sowie Vernetzungsprodukte der obigen Grundklassen mit multifunktionellen Reagentien, wie z.B. Diisocyanaten, Dicarbonsäuren, Bisglycidylethern, Di- und Trimethylolphenolen.

Die bekannten Erdölemulsionsspalter genügen jedoch häufig den Anforderungen nicht ganz, da die Auftrennung der Emulsion in spezifikationsgerechtes Öl und Wasser mit geringstmöglichem Restölgehalt entweder eine zu lange Zeitspanne beansprucht oder zu hohe Dosierungen des Spalters erfordert.

Der vorliegenden Erfindung lag daher die Aufgabe zugrunde, Erdölemulsionsspalter zur Verfügung zu stellen, die in möglichst kurzer Zeit eine möglichst quantitative Auftrennung der Emulsion in Öl und Wasser erlauben, d.h. die auch in geringer Dosierung eine gute Wirksamkeit zeigen.

Da die möglichst weitgehende Ausbeutung der Rohölfelder und die vollständige Abtrennung des Restöls aus dem Wasser aus ökonomischen und ökologischen Gründen immer wichtiger werden, kommt der Lösung dieser Aufgabe zusätzliche Bedeutung zu.

Es wurde nun gefunden, daß diese Aufgabe gelöst werden kann mit Erdölemulsionsspaltern auf der Basis eines Alkoxilats der allgemeinen Formel I in der A für einen Ethylen-, Propylen- und/oder Butylen-Rest steht und n = 3-100 ist und in der R für den Rest
- eines Alkylphenol-Formaldehyd-Harzes der Formel II worin R¹ ein verzweigtkettiger C₃-C₁₈-Alkylrest und y = 3 bis 30 ist;
- eines Alkohols der Formel III worin R entweder ein C₁-C₂₀-Alkylrest mit x = 1 und z = 0 ist, oder R ein C₂-C₁₀-Alkylenrest mit x = 2 und z = 0 oder mit x = 1, z = 1 und R³ = C₁-C₆-Alkyl- oder C₁-C₂₀-Acylrest ist, oder R ein C₆-C₁₀-Arylrest ist, der mit bis zu 2 C₃-C₁₈-Alkylresten substituiert sein kann, wobei x = 1 und z = 0 ist;
- eines Amins der Formel IV

   R⁴-NH₂ IV

   worin R⁴ ein linearer oder verzweigter C₁-C₆-Alkyl- oder C₁-C₁₀-Hydroxyalkyl-Rest ist oder einem Rest der folgenden Formel V entspricht mit R⁵ = H oder C₁-C₃-Alkyl, m = 2 bis 4, r = 2 bis 10 und q = 0 bis 5,
- eines Bisphenols der Formel VI worin k = 0 bis 3 sowie R⁶ und R⁷ unabhängig voneinander H und C₁-C₃-Alkyl sein kann; oder
- eines Polyethylenimins mit dem Molekulargewicht M_{w} von 2000 bis 50 000
steht; wobei die Reste jeweils anstelle der am Sauerstoff oder Stickstoff stehenden Wasserstoffe der Alkylphenol-Formaldehyd-Harze, der Alkohole, Bisphenole, Amine oder Polyethylenimine stehen und p der Anzahl der zu alkoxilierenden Wasserstoffe entspricht, dadurch gekennzeichnet, daß das Alkoxilat der Formel I eine Polydispersität Q = $\overline{\text{M}}$_{w}/$\overline{\text{M}}$ₙ von mindestens 1,7 aufweist.

Wesentlich für die angestrebten Eigenschaften der erfindungsgemäßen Erdölemulsionsspalter ist es, daß das Alkoxilat die angegebene Polydispersität zeigt. Diese Polydispersität wird durch die Herstellung des Alkoxilats unter Verwendung eines speziellen Katalysators erreicht.

Gegenstand der vorliegenden Erfindung ist daher auch ein Verfahren zur Herstellung von Alkoxilaten der obigen allgemeinen Formel I, das dadurch gekennzeichnet ist, daß man Alkylphenol- Formaldehyd-Harze der oben angegebenen Formel II, Bisphenole der oben angegebenen Formel VI, Alkohole der oben angegebenen Formel III, Amine der oben angegebenen Formel IV oder Polyethylenimine mit einem Molekulargewicht $\overline{\text{M}}$_{w} von 2000 bis 50 000 mit Ethylenoxid, Propylenoxid und/oder Butylenoxid umsetzt in Gegenwart eines, gegebenenfalls teilhydrolisierten, Metall-Alkoholats als Katalysator, wobei das Metall aus den Metallen der Gruppen IIA, IIIA, IVB, sowie Zn, Ce und La ausgewählt ist und die Alkoholat-Gruppe 1 bis 8 C-Atome aufweist.

Bei den aus dem Stand der Technik bekannten Erdölemulsionsspaltern auf Basis von alkoxilierten Verbindungen werden Hydroxide der Alkalimetalle als Katalysatoren für die Alkoxilierung eingesetzt (siehe z.B. DE-PS 20 13 820, Spalte 5, AII). Mit diesen Katalysatoren werden, wie in Vergleichsversuchen festgestellt wurde, lediglich Polydispersitäten bis zu 1,6 erreicht.

Es wurde nun überraschenderweise gefunden, daß mit den erfindungsgemäßen Erdölemulsionsspaltern eine deutlich schnellere Spaltung der Rohölemulsionen erreicht wird, bzw. die erfindungsgemäßen Spalter entsprechend geringer dosiert werden können.

Die Polydispersität Q = $\overline{\text{M}}$_{w}/$\overline{\text{M}}$ₙ ist bekanntlich ein Maß für die Molekulargewichtsverteilung von polymeren Verbindungen (siehe z.B. Encyclopedia of Polymer Sci. and Engineering, Vol. 10, S. 4, J. Wiley 1987). Je größer der Wert von Q, desto breiter die Molekulargewichtsverteilung. Für die erfindungsgemäß hergestellten Alkoxilate heißt dies, daß sie eine breitere Molekulargewichtsverteilung zeigen als die bekannten, mit Alkalihydroxid als Katalysator hergestellten Verbindungen.

Dies läßt sich für die Alkylphenol-Formaldehyd-Harze auch durch die Hydroxylzahl ausdrücken: Während die bekannten Alkoxilate Hydroxylzahlen von 130 bis 170 aufweisen, zeigen die erfindungsgemäß hergestellten Alkoxilate Hydroxylzahlen über 170, bevorzugt zwischen 180 und 300.

Als Ausgangsverbindungen für die Herstellung der Alkoxilate werden Alkylphenol-Formaldehydharze der Formel II, Alkohole der Formel III, Amine der Formel IV, Bisphenole der Formel VI oder Polyethylenimine mit einem Molekulargewicht $\overline{\text{M}}$_{w} von 2000 bis 50 000, insbesondere von 5000 bis 25 000 eingesetzt.

Bevorzugt sind dabei Alkylphenol-Formaldehydharze, Alkohole und Polyethylenimine.

Als Alkylphenol-Formaldehydharze, die nach bekannten Verfahren herstellbar sind, werden insbesondere solche eingesetzt, die einen iso-C₄-C₁₂-Alkylrest tragen und bei denen y = 5 bis 11 ist. Besonders bevorzugt ist ein iso-C₈-C₁₂-Alkylrest.

Als Alkohole werden insbesondere Diole, wie z.B. Ethylenglykol, Diethylenglykol oder Butylenglykol, oder Glykolmonoester, wie z.B. Ethylenglykolmonoacetat, eingesetzt.

Als einzusetzende Amine sind insbesondere die Polyalkylenpolyamine zu nennen, wie z.B. Diethylentriamin, Triethylentetramin oder Tetraethylenpentamin. Auch Alkanolamine sind geeignet.

Die Polyethylenimine sind bevorzugt verzweigt und enthalten primäre, sekundäre und tertiäre Amingruppen.

Als Bisphenol ist insbesondere das Bisphenol A zu nennen.

Alle diese Verbindungen sind an sich bekannt und vielfach in der Literatur beschrieben.

Die Alkoxilierung der AlkylphenolAlkylphenol-Formaldehydharze, der Alkohole, Bisphenole, Amine und Polyethylenimine erfolgt mit Ethylenoxid, Propylenoxid und/oder Butylenoxid. Ethylenoxid und/oder Propylenoxid werden bevorzugt eingesetzt.

Die Reaktion erfolgt in einem inerten Lösungsmittel, wie z.B. Toluol oder Xylol, üblicherweise bei 100 bis 180°C. Pro zu oxalkylierende Einheit bzw. OH- oder H₂N-Gruppe werden die benötigten Mole Alkylenoxid eingeleitet, so daß n = 3-100, bevorzugt 3 -50, besonders bevorzugt 4-12 ist. Bei den Aminen ist eine 2-stufige Reaktionsweise, wie sie z.B. in der DE-OS 24 35 713 beschrieben wird, vorteilhaft. Die Menge an Ausgangsverbindung und Alkylenoxid wird im Verhältnis zum Lösungsmittel dabei z.B. so gewählt, daß eine 80 Gew.-%ige Lösung resultiert.

Als Katalysatoren werden die erfindungsgemäßen Metall-Alkoholate eingesetzt, die durch folgende Formel VII wiedergegeben werden können:

Me(OH)_{d}(OR)ₑ VII

worin Me für Metalle der Gruppe IIA, insbesondere Mg, Ca und Ba, der Gruppe IIIA, insbesondere Al, der Gruppe IVB, insbesondere Ti, (Gruppenbezeichnung entsprechend CAS bis 1986), sowie Zn, Ce oder La steht, d = 0 sein kann und die oberen Grenzwerte von d und e von der Wertigkeit des Metalls abhängen. Bevorzugt werden Aluminium-tri- oder Titantetra-alkoholate eingesetzt, insbesondere Aluminium-tri-(isopropylat).

Die Metallalkoholate können auch in Verbindung mit Zn-Alkylen und geringen Mengen H₂O in Hexan (s. US 3 384 603) eingesetzt werden.

Die Menge des eingesesetzten Katalysators beträgt, bezogen auf die Endprodukte, 0,05 bis 5 Gew.-%.

Als Ausgangsverbindungen können auch bereits auf konventionelle Art, d.h. mit Alkalihydroxiden katalysiert, hergestellte, teiloxalkylierte Verbindungen eingesetzt werden. Wesentlich ist nur, daß durch eine anschließende Alkoxilierung unter erfindungsgemäßer Verwendung der oben genannten Metall-Alkoholate die erforderliche Polydispersität erhalten wird.

Die Polydispersität Q muß mindestens 1,7 betragen, damit der angestrebte Effekt erreicht wird. Bevorzugt beträgt Q 1,7-5, besonders bevorzugt 1,8 bis 3,0, insbesondere 1,8 bis 2,8. Es ist zu beobachten, daß die Unterschiede der Q-Werte zwischen mit konventionellen Katalysatoren hergestellten Alkoxilaten und mit den erfindungsgemäß zu verwendenden Katalysatoren hergestellten Alkoxilaten verschieden sind, je nachdem, von welcher Verbindung R-H man ausgeht. Der Unterschied dieser Q-Werte sollte, bezogen auf die gleiche Ausgangsverbindung R-H, jedoch 0,3 oder mehr betragen.

Die zur Berechnung von Q erforderlichen $\overline{\text{M}}$_{w}- und $\overline{\text{M}}$ₙ-Werte wurden gelpermeationschromatographisch bestimmt.

Die Bedingungen bei der GPC-Analyse waren dabei im einzelnen wie folgt:
- Säulenmaterial:: PL-Gel mit 5 µm Teilchengröße
- Säulenlänge:: 300 cm, Durchmesser 7,5 mm.

Es wurde eine Säulenkombination aus Vorsäule, einer Säule mit 100 Å-Material, 2 Säulen mit 500 Å-Material und einer weiteren Säule mit 1000 Å-Material eingesetzt. Als interner Standart fungierte Toluol, der Fluß betrug 1 ml/min, die Temperatur 70°C.
- Detektor:: RI + UV (254 nm).

Das Aufgabevolumen betrug 20 µl einer 1 Gew.-%igen Lösungen, Lösungsmittel THF.

Die $\overline{\text{M}}$ₙ- und $\overline{\text{M}}$_{w}-Werte wurden mit Hilfe von Eichsubstanzen (Ethoxilate) mittels eines üblichen Rechenprogramms aus dem Chromatogramm ermittelt.

Die erfindungsgemäßen Erdölemulsionsspalter können neben dem Alkoxilat A der allgemeinen Formel I als weitere Komponente B ein davon unterschiedliches oxalkyliertes Polyalkylenpolyamin enthalten, das nicht die erfindungsgemäßen Werte von Q aufweist. Derartige Zusatzkomponenten sind bekannt und z.B. in der DE-PS 27 19 978 näher beschrieben, wozu in dieser Patentschrift insbesondere auf Spalte 4, B, verwiesen wird. Diese zusätzliche Mischungskomponente wird auch in der DE-OS 22 27 546 offenbart.

Das Gewichtsverhältnis A zu B beträgt bevorzugt 60:40 bis 40:60 Gew.-%.

Die Spalter werden den Rohöl-Emulsionen zweckmäßig in Mengen von 1 bis 1000 ppm, vorzugsweise 10 bis 100 ppm, bezogen auf das Gewicht der zu spaltenden Emulsion, bei Temperaturen zwischen 20 und 80°C zugesetzt.

Die Spalter können wegen ihrer damit verbundenen besseren Dosierbarkeit als Lösungen eingesetzt werden. Als Lösungsmittel können Mischungen von organischen Lösungsmitteln (z.B. Methanol) mit Wasser oder organischen Lösungsmittel allein mit Siedegrenzen zwischen 50 und 200°C dienen, z.B. Toluol, Xylole, Tetrahydrofuran, Dioxan, niedere Alkohole und Leichtbenzinfraktionen der genannten Siedegrenze.

Im Falle der Verwendung von Lösungen werden diese zweckmäßig auf einen Wirksubstanzgehalt (Gehalt an Spalter) von 0,5 bis 50 Gew.-% eingestellt. Bei der Spaltung werden die Lösungen den Rohölen bevorzugt an den Sonden (im Feld) zugegeben. Die Spaltung verläuft dann bereits bei der Temperatur der frisch geförderten Wasser-in-Öl-Emulsion in einer solchen Geschwindigkeit, daß die Emulsion bereits auf dem Weg zu der Aufbereitungsanlage gebrochen werden kann. Sie wird dort in einem gegebenenfalls beheizten Abscheider und eventuell unter Zuhilfenahme eines elektrischen Feldes ohne Schwierigkeiten in Reinöl und Salzwasser getrennt.

### Beispiele

A) Herstellungsbeispiele Alkoxilate
1. Die in der Tabelle 1 angegebenen Ausgangsverbindungen wurden mit den ebenfalls angegebenen Molen Alkylenoxid unter Verwendung des jeweiligen Katalysators in Toluol bei den angegebenen Temperaturen umgesetzt. Die erhaltenen Polydispersitäten Q sind ebenfalls in der Tabelle 1 angegeben.

**Tabelle 1**

| Alkoxilat | Ausgangsprodukt | Mole Alkylenoxid | Katalysator | Q | T in °C |
|---|---|---|---|---|---|
| A1 | NPFH | 4,1 EO | ATIP | 2,4 | 120-130 |
| A2 | EONP | 5,0 PO | ATIP | 1,9 | 130-140 |
| A3 | NPFH | 9,7 PO | ATIP | 2,4 | 130-140 |
| A4 | NPFH | 4,9 EO | ATIP | 2,7 | 120-130 |
| A5 | DPFH | 9,3 EO | ATIP | 2,5 | 120-130 |
| A6 | DPFH | 7,8 PO | ATIP | 2,1 | 130-140 |
| A7 | DPFH | 6,8 EO | ATIP | 2,0 | 120-130 |

Vergleichsbeispiele:

| Alkoxilat | Ausgangsprodukt | Mole Alkylenoxid | Katalysator | Q |
|---|---|---|---|---|
| a1 | NPFH | 4,1 EO | KOH | 1,5 |
| a2 | EONP | 4,9 PO | KOH | 1,6 |
| a3 | NPFH | 5,6 EO + 1,8 PO | KOH | 1,4 |
| a4 | NPFH | 15,1 EO + 15,0 PO | KOH | 1,5 |
| a5 | NPFH | 9,8 PO | KOH | 1,5 |

Abkürzungen:
- NPFH:: iso-Nonylphenol-Formaldehyd-Harz
- EONP:: mit 4,1 mol EO, KOH-katalysiert, alkoxiliertes iso-Nonyl-phenol-Formaldehyd-Harz
- DPFH:: iso-Dodecylphenol-Formaldehyd-Harz
- EO:: Ethylenoxid
- PO:: Propylenoxid
- ATIP:: Aluminium-tri-(isopropylat)

2. Nach dem Stand der Technik (s. DE-PS 27 19 978) wurden auf 782 g (0,0191 Mol) eines Polyethylenimins mit einem Molekulargewicht von ca. 18.000 (44%ige Lösung in H₂O) ca. 500 g Propylenoxid (PO) in einem 2 l-Rührautoklaven mit Stickstoff bei 90 bis 100°C während 600 min bei 6,5 bar aufgepreßt. Anschließend wurde das Wasser im Vakuum entfernt. Man erhielt 852 g Produkt, d.h. die tatsächliche Aufnahme an PO betrug 1,1 Mol pro Ethylenimineinheit im Polyethylenimin.
In einer zweiten Stufe wurden auf 53,4 g Produkt aus Stufe 1 667 g Propylenoxid in Gegenwart von 0,53 g (1 Gew.-%) K-tert.-Butylat in dem Rührautoklaven bei 130 bis 140°C während 36 h bei 7,4 bar aufgepreßt. Das überschüssige Propylenoxid PO wurde anschließend abgezogen. Man erhielt 715 g Produkt, d.h. es wurden 22,8 Mol PO pro Ethylenimineinheit im Polyethylenimin aufgenommen.
In einer dritten Stufe wurden schließlich auf 214,4 g Produkt aus Stufe 2 132 g Ethylenoxid (EO) in Gegenwart von 2,14 g K-tert.-Butylat bei 120 bis 130°C während 150 min bei 6,8 bar aufgepreßt und das überschüssige EO abgezogen. Man erhielt 361 g Produkt, d.h. die tatsächliche Aufnahme an EO betrug 21,9 Mol pro Ethylenimineinheit im Polymeren.
Das Endprodukt wies einen Q-Wert von 1,4 auf.
3. Bei der Herstellung des erfindungsgemäßen Alkoxilats wurden zunächst die Stufen 1 und 2 wie unter 2. angegeben durchgeführt und dann das K-tert.-Butylat abgetrennt.
Auf 214,4 g des so erhaltenen Produkts wurden 132 g EO in Gegenwart von 6,43 g Aluminium-tri-isopropylat (≙ 3 Gew.-%) im Rührautoklaven mit Stickstoff bei 120 bis 130°C während 870 min bei 9,4 bar aufgepreßt und anschließend überschüssiges EO abgezogen. Man erhielt 365 g Produkt, d.h. die tatsächliche Aufnahme an EO betrug 21,8 Mol pro Ethylenimineinheit im Polyethylenimin. Dieses Produkt wies einen Q-Wert von 1,7 auf.
B) Anwendungstechnische Beispiele
Die nach A)1. erhaltenen Alkoxilate wurden mit einem oxalkylierten Polyalkylenpolyamin B, hergestellt gemäß DE-PS 27 19 978, Spalte 4, B, im Verhältnis 1:1 gemischt und auf ihre Wirksamkeit als Erdölemulsionsspalter geprüft.
Dann wurden die jeweils angegebenen Mengen des entsprechenden Alkoxilats zu 100 g einer der in Tabelle 2 angegebenen Rohölemulsionen zugesetzt. Die Mischungen wurden jeweils in einem Glaskolben mit einem mechanischen Rührer bei 55°C 10 Minuten mit einer Rührgeschwindigkeit von 500 UpM gerührt und in einen 100 ml Standzylinder eingegossen. Der Standzylinder wurde in ein Wasserbad mit der angegebenen Prüftemperatur gestellt und die Wasserabscheidung im Verlauf von 4 Stunden beobachtet und aufgezeichnet.

In dem folgenden Test wurden die Alkoxilate unter ansonsten gleichen Bedingungen, wie zur Tabelle 2 angegeben, ohne die Zusatzkomponente B geprüft:

| | | | | |
|---|---|---|---|---|
| A2 | 120 | Norddeutsches Öl II | 50 | 13 |
| a2 | 120 | Norddeutsches Öl II | 50 | 14 |

Die Ergebnisse sind in Tabelle 3 aufgeführt.

Die Beispiele mit den geraden Nummern sind jeweils die Vergleichsbeispiele

Die Ergebnisse zeigen, daß die erfindungsgemäßen Erdölemulsionsspalter bei einer Vielzahl unterschiedlicher Rohölemulsionen deutliche Verbesserungen in der Spaltgeschwindigkeit ergeben.

## Patentansprüche

1. Erdölemulsionsspalter auf der Basis eines Alkoxilats der allgemeinen Formel I in der A für einen Ethylen-, Propylen- und/oder Butylen-Rest steht und n = 3-100 ist und
in der R für den Rest
- eines Alkylphenol-Formaldehyd-Harzes der Formel II worin R¹ ein verzweigtkettiger C₃-C₁₈-Alkylrest und y = 3 bis 30 ist;
- eines Alkohols der Formel III worin R entweder ein C₁-C₂₀-Alkylrest mit x = 1 und z = 0, oder R ein C₂-C₂₀-Alkylenrest mit x = 2 und z = 0 oder mit x = 1, z = 1 und R³ = C₁-C₆-Alkyl- oder C₁-C₂₀-Acylrest ist, oder R ein C₆-C₁₀-Arylrest ist, der mit bis zu 2 C₃-C₈-Alkylresten substituiert sein kann, wobei x = 1 und z = 0 ist;
- eines Amins der Formel IV
R⁴-NH₂ IV
worin R⁴ ein linearer oder verzweigter C₁-C₆-Alkyl- oder C₁-C₁₀-Hydroxyalkyl-Rest ist oder einem Rest der folgenden Formel V entspricht mit R⁵ = H oder C₁-C₃-Alkyl, m = 2 bis 4, r = 2 bis 10 und q = 0 bis 5;
- eines Bisphenols der Formel VI worin k = 0 bis 3 sowie R⁶ und R⁷ unabhängig voneinander H und C₁-C₃-Alkyl sein kann; oder
- eines Polyethylenimins mit dem Molekulargewicht $\overline{\text{M}}$_{w} von 2000 bis 50 000
steht;
wobei die Reste jeweils anstelle der am Sauerstoff oder Stickstoff stehenden Wasserstoffe der Alkylphenol-Formaldehyd-Harze, der Alkohole, Bisphenole, Amine oder Polyethylenimine stehen und p der Anzahl der zu alkoxilierenden Wasserstoffe entspricht, dadurch gekennzeichnet, daß das Alkoxilat der Formel I eine Polydispersität Q = $\overline{\text{M}}$_{w}/$\overline{\text{M}}$ₙ von mindestens 1,7 aufweist.

2. Erdölemulsionsspalter nach Anspruch 1, dadurch gekennzeichnet, daß R für den Rest eines Alkylphenol-Formaldehyd-Harzes der Formel II steht, worin R¹ ein iso-C₄-C₁₂-Alkylrest und y = 5 bis 11 ist, und/ oder n = 3 bis 50, bevorzugt 4 bis 12 ist.

3. Erdölemulsionsspalter nach Anspruch 1, dadurch gekennzeichnet, daß R für einen Alkohol der Formel III steht, worin x = 2 und z = 0 ist oder x = 1, z = 1 und R³ ein C₁-C₃-Acyl-Rest ist.

4. Erdölemulsionsspalter nach Anspruch 1, dadurch gekennzeichnet, daß Q = 1,7 bis 5,0, bevorzugt 1,8 bis 3,0 ist.

5. Erdölemulsionsspalter nach Anspruch 1, dadurch gekennzeichnet, daß er neben dem Alkoxilat der Formel I ein davon unterschiedliches oxalkyliertes Polyalkylenpolyamin enthält.

6. Erdölemulsionsspalter nach Anspruch 1, dadurch gekennzeichnet, daß A für einen Ethylen- und/oder Propylenrest steht.

7. Verfahren zur Herstellung von Alkoxilaten der allgemeinen Formel I gemäß Anspruch 1, dadurch gekennzeichnet, daß man Alkylphenol-Formaldehyd-Harze der Formel II gemäß Anspruch 1, Bisphenole der Formel VI gemäß Anspruch 1, Alkohole der Formel III gemäß Anspruch 1, Amine der Formel IV gemäß Anspruch 1 oder Polyethylenimine mit einem Molekulargewicht $\overline{\text{M}}$_{w} von 2000 bis 50 000 mit Ethylenoxid, Propylenoxid und/oder Butylenoxid umsetzt in Gegenwart eines, gegebenenfalls teilhydrolisierten, Metall-Alkoholats als Katalysator, wobei das Metall aus den Metallen der Gruppen IIA, IIIA, IVB, sowie Zn, Ce und La ausgewählt ist und die Alkoholat-Gruppe 1 bis 8 C-Atome aufweist.

8. Verfahren nach Anspruch 7, dadurch gekennzeichnet, daß das Metall Al oder Ti ist und die Alkoholat-Gruppe eine C₂-, n- oder iso-C₃-, n- oder iso-C₄- oder tert.-C₄-Gruppe ist.

## Claims

1. An oil demulsifier based on an alkoxylate of the formula I
where A is ethylene, propylene and/or butylene, n is 3-100 and R is the radical
of an alkylphenol/formaldehyde resin of the formula II
where R¹ is branched C₃-C₁₈-alkyl and y is from 3 to 30, of an alcohol of the formula III where either R is C₁-C₂₀-alkyl, x is 1 and z is 0 or R is C₂-C₁₀-alkylene, x is 2 and z is 0 or x is 1, z is 1 and R³ is C₁-C₆-alkyl or C₁-C₂₀-acyl, or R is C₆-C₁₀-aryl which may be substituted by up to 2 C₃-C₁₈-alkyl radicals, x is 1 and z is 0,
of an amine of the formula IV
R⁴-NH₂ IV
where R⁴ is a straight-chain or branched C₁-C₆-alkyl or C₁-C₁₀-hydroxyalkyl radical or is a radical of the following formula V
where R⁵ is H or C₁-C₃-alkyl, m is from 2 to 4, r is from 2 to 10 and q is from 0 to 5,
of a bisphenol of the formula VI
where k may be from 0 to 3 and R⁶ and R⁷ independently of one another may each be H or C₁-C₃-alkyl,
or of a polyethyleneimine having a molecular weight $\overline{\text{M}}$_{w} of from 2,000 to 50,000,
where the radicals are each present in place of those hydrogens of the alkylphenol/formaldehyde resins, alcohols, bisphenols, amines or polyethylene-imines which are on the oxygen or nitrogen and p is the number of hydrogens to be alkoxylated, wherein the alkoxylate of the formula I has a polydispersity Q = $\overline{\text{M}}$_{w}/$\overline{\text{M}}$ₙ of at least 1.7.

2. An oil demulsifier as claimed in claim 1, wherein R is a radical of an alkylphenol/formaldehyde resin of the formula II, where R¹ is iso-C₄-C₁₂-alkyl, y is from 5 to 11 and/or n is from 3 to 50, preferably from 4 to 12.

3. An oil demulsifier as claimed in claim 1, wherein R is an alcohol of the formula III, where x is 2 and z is 0 or x is 1, z is 1 and R³ is C₁-C₃-acyl.

4. An oil demulsifier as claimed in claim 1, wherein Q is from 1.7 to 5.0, preferably from 1.8 to 3.0.

5. An oil demulsifier as claimed in claim 1, which, in addition to the alkoxylate of the formula I, contains a different oxyalkylated polyalkylenepolyamine.

6. An oil demulsifier as claimed in claim 1, wherein A is an ethylene and/or propylene radical.

7. A process for the preparation of alkoxylates of the formula I as claimed in claim I, wherein an alkylphenol/formaldehyde resin of the formula II as claimed in claim 1, a bisphenol of the formula VI as claimed in claim 1, an alcohol of the formula III as claimed in claim 1, an amine of the formula IV as claimed in claim 1 or a polyethyleneimine having a molecular weight $\overline{\text{M}}$_{w} of from 2,000 to 50,000 is reacted with ethylene oxide, propylene oxide and/or butylene oxide in the presence of an unhydrolyzed or partly hydrolyzed metal alcoholate as a catalyst, the metal being selected from the metals of the groups IIA, IIIA and IVB and Zn, Ce and La and the alcoholate group being of 1 to 8 carbon atoms.

8. A process as claimed in claim 7, wherein the metal is Al or Ti and the alcoholate group is a C₂-, n-or iso-C₃-, n- or iso-C₄- or tert-C₄- group.

## Revendications

1. Désémulsifiant de pétrole brut, & base d'un produit d'alcoxylation de formule générale I dans laquelle A est mis pour un reste éthylène, propylène et/ou butylène et n = 3 à 100, et dans laquelle R est mis pour le reste
- d'une résine alkylphénol-formnldéhyde de formule II dans laquelle R¹ est un reste alkyle en C₃-F₁₈ à chaîne ramifiée et y = 3 à 30;
- d'un alcool de formule III dans laquelle ou bien R est un reste alkyle en C₁-C₂₀ avec x = 1 et z = 0, ou bien R est un reste alkylène en C₂-C₂₀ avec x = 2 et z = 0 ou avec x = 1, z = 1 et R³ = reste alkyle en C₁-C₆ ou acyle en C₁-C₂₀, ou bien R est un reste aryle en C₆-C₁₀ qui peut être substitué par 2 restes alkyle en C₃-C₁₈ au maximum, auquel cas x = 1 et z = 0;
- d'une amine de formule IV
R⁴-NH₂ IV
dans laquelle R⁴ est un reste alkyle en C₁-C₆ linéaire ou ramifié ou hydroxyalkyle en C₁-C₁₀ ou un reste qui répond à la formule V suivante avec R⁵ = H ou reste alkyle en C₁-C₃, m = 2 à 4, r = 2 à 10 et q = 0 à 5;
- d'un bisphénol de formule VI dans laquelle k = 0 à 3 et R⁶ et R⁷ peuvent être chacun, indépendamment l'un de l'autre, un atome d'hydrogène ou un reste alkyle en C₁-C₃; ou
- d'une Polyéthylène-imine ayant un poids moléculaire $\overline{\text{M}}$_{w} de 2000 à 50 000;
les restes se trouvant chaque fois à la place des atomes d'hydrogène, situés sur l'atome d'oxygène ou d'azote, des résines alkylphénol-formaldéhyde, des alcools, des bisphénols, des amines ou des polyéthylèneimines, et p correspondant au nombre des atomes d'hydrogène à alcoxyler,
caractérisé en ce que le produit d'alcoxylation de formule I présente une polydispersité Q = $\overline{\text{M}}$_{w}/$\overline{\text{M}}$ₙ d'au moins 1,7.

2. Désémulsifiant de pétrole brut selon la revendication 1, caractérisé en ce que R est mis pour le reste d'une résine alkylphénol-formaldéhyde de formule II, dans laquelle R¹ est un reste isoalkyle en C₄-C₁₂ et y = 5 à 11, et/ou n = 3 à 50, de préférence 4 à 12.

3. Désémulsifiant de pétrole brut selon la revendication 1, caractérisé en ce que R est mis pour un alcool de formule III, dans laquelle x = 2 et z = O ou x = 1, z = 1 et R³ est un reste acyle en C₁-C₃.

4. Désémulsifiant de pétrole brut selon la revendication 1, caractérisé en ce que Q = 1,7 à 5,0, de préférence 1, 8 à 3,0.

5. Désémulsifiant de pétrole brut selon la revendication 1, caractérisé en ce qu'il contient, en plus du produit d'alcoxylation de formule I, une polyalkylènepolyamine oxalkylée différente de celui-ci.

6. Désémulsifiant de pétrole brut selon la revendication 1, caractérisé en ce que A est mis pour un reste éthylène et/ou propylène.

7. Procédé de préparation de produits d'alcoxylation de formule générale I selon la revendication 1, caractérisé en ce que l'on fait réagir des résines alkylphénol-formaldéhyde de formule II selon la revendication 1, des bisphénols de formule VI selon la revendication 1, des alcools de formule III selon la revendication 1, des amines de formule IV selon la revendication 1 ou des polyéthylène-imines ayant un poids moléculaire $\overline{\text{M}}$_{w} de 2000 à 50 000 avec de l'oxyde d'éthylène, de l'oxyde de propylène et/ou de l'oxyde de butylène, en présence d'un alcoolate de métal, éventuellement hydrolysé partiellement, en tant que catalyseur, le métal étant choisi parmi les métaux des groupes IIA, IIIA, IVB, ainsi que parmi Zn, Ce et La, et le groupement alcoolate renfermant 1 à 8 atomes de carbone.

8. Procédé selon la revendication 7, caractérisé en ce que le métal est Al ou Ti et le groupement alcoolate est un groupement alcoolate en C₂, n- ou iso-alcoolate en C₃, n- ou iso-alcoolate en C₄ ou tert.-alcoolate en C₄.
